# EUROPÄISCHE PATENTANMELDUNG

(11) **EP 0 062 269 A1**
(43) Veröffentlichungstag der Anmeldung: **13.10.1982**
(21) Anmeldenummer: 82102600.2
(22) Anmeldetag: 27.03.1982
(51) Int. Cl.: H05B 41/28

(54) **Verfahren und Schaltungsanordnung zum Betrieb einer Niederdruckentladungslampe**

(30) Priorität: 30.03.1981 DE 3112574
(71) Anmelder: Wendel, Heinrich, D-65719 Hofheim (DE)
(72) Erfinder: Wendel, Heinrich, D-65719 Hofheim (DE)
(74) Vertreter: Holzhäuser, Peter Karl, Dr.-Ing.

(57) **Zusammenfassung**

Die Verwendung von Niederdruckentladungslampen hat sehr oft physiologisch ungünstige Auswirkungen. Die Erfindung vermeidet dies dadurch, daß Niederdruckentladungslampen mit einem pulsierenden Gleichstrom gespeist werden, der annähernd geglättet wurde.

## Beschreibung

Die Erfindung pezicht sich auf ein Verfahren und eine Schaltungsanordnung zum Betrieb einer Niederdruckentladungslampe.

Bei bekannten Schaltungsanordnungen der genannten Art ist in die Zuleitung zur Lampe eine angepaßte Drosselspule eingeschaltet und die Elektroden der Lampe sind mittels eines Starters überbrückt.

Diese Druckentladungslampen werden mit Wechselstrom betrieben. Dieser besitzt den Nachteil, daß die Netzfrequenz von 5o Herz als energetisches Flickern der Lampe merkbar wird. Personen, die bei dem Licht solcher Lampen arbeiten, zeigen oft physiologische, physische und psychische Störungen.

Der Erfindug liegt die Aufgabe zugrunde, ein Verfahren und eine Schaltungsanordnung zum Betrieb einer Niedrdruckentladungslampe zu schaffen, welches ein gleichmäßigeres Leuchten solcher Niederdrucklampen ermöglicht.

Zur Lösung dieser Aufgabenstellung sieht die Erfindung vor, daß die Lampe mit einen teilweise geglätteten, pulsierenden Gleichstrom betrieben wird.

Eine Schaltungsanordnung zur Durchführung des Verfahrens ist so ausgestaltet, daß zur Stromversorgung der Lampe eine an das Netz angeschlossene Glaichrichterschaltung vorgesehen ist.

Bei einer Ausgestaltung der Erfindung ist der Gleichrichterschaltung ein periodisch arbeitendes Umpolrelais nachgeschaltet. Bei einen anderen vorteilhaften Ausführungsbeispiel der Erfindung ist die Gleichrichterschaltung als Brückenschaltung mit TRIACS aufgebaut.

Weitere Ausgestaltungen der Erfindung ergeben sich aus den Ansprüchen.

Ein Ausführungsbeispiel der Erfindung ist rein schematisch in der beigefügten Zeichnung dargestellt und nachstehend näher erläutert.

Eine Niederdruckentladungslampe 1 ist mit zwei Elektroden 2 und 3 versehen, die über einen Starter 4 miteinander gekoppelt sind. An die Lampenanschlüsse 4 und 5 ist ein Vorschaltgerat 6 angeschlossen, welches in erfindungsgemäßer Weise ausgestaltet und an einen Netzanschluß 7 gelegt ist.

Hauptbestandteil einer erfindungsgemäßen Schaltungsanordnung ist eine Gleichrichteranordnung 8. Diese enthält in dem dargestellten Ausführungsbeispiel in Baueinheit ein Umpolrelais. Die periodische umpolung durch dieses Relais besitzt den Vorteil, daß eine Kataphorese vermieden wird.

Zur verlustfreien Anpassung der niedrigen Brennspannung an die Netzspannung ist ein Kondensator 9 in eine der Zuleitungen zu der Gleichrichterschaltung 8 eingeschaltet.

Zwischen den Ausgang der Gleichrichterschaltung 8 und einem der Lampenanschlüsse 5 ist eine Drossel 1o eingeschaltet. Sie bewirkt in an sich bekannter Waise zusammen mit dem Starter 4 das Zünden der Lampe 1, gleichzeitig dient sie aber auch dazu, den Lampenstrom zu stabilisieren. Der von der Gleichrichterschaltung 8 an den Ausgängen abgegebene pulsierende Gleichstrom wird hierdurch etwas geglättet. Diese sonst an sich unerwünschte Nebenwirkung bewirkt eine gleichmäßigere Lichtabgabe durch die Lampe 1 und damit eine Herabsetzung oder sogar eine Vermeidung des sonst bekannten Flackerns solcher Lampen.

Die Gleichrichterschaltung 8 kann jedoch auch in an sich bekannter Weise als Brückenschaltung mit TRIACS aufgebaut werden, wobei diese von einer Steuerschaltung 11 gespeist wird, die einen Oszillator und einen nachgeschalteten Zähler enthält. Wegen des geringen Strombedarfs kann diese Steuerachaltung 11 über eine Anordnung mit mindestens einem Vorwideratand und Dioden an dem Notzeingang des Vorschaltgerätes 6 gelegt sein.

Die Speisung der Niederdruckentladungslampe 1 mit pulsierenden Gleichstrom besitzt den weiteren Vorteil, daß die Drossel 1o kleiner dimensioniert werden kann und trotzdem eine geringere Erwärmung in dieser Drossel auftritt.

Eine Niederdruckentladungslampe kann auch bei Verwendung einer erfindungsgemäßen Schaltungsanordnung als Vorschaltgerät über einen handelsüblichen Dimmer in gewi ssen Grenzen geregelt werden. Die an den Netzanschluß 7 gelangende Spannung muß jedoch dann mindestens 15o Volt betragen.

Bei einem praktischen Ausführungsbeispiel wird als Niederdruckentladungslampe eine im Handel unter der Bezeichnung Tru-lite erhältliche Lampe verwendet werden, die eine größere Lichtausbeute als andere Niederdruckentladungslampen besitzt. Zur Ansteuerung wird ein Gleichrichter-Relais-Baustein verwendet, der unter der Typen-Nr. S 2 L 12 V auf dem Markt angeboten wird.

Als Drossel kann eine handelsüpliche 65 w-Drossel verwendet werden.

Als Steuerschaltung 11 Kann ein Baustein verwendet werden, der unter der Nr. CD 4o6o BE auf dem Markt erhältlich iat.

Unter diesen bedingungen wird eine Energieeinaparung von etwa 27 % erzielt. bei Verwendung einer erfindungsgemäßen Schaltungsanordnung entsteht ein kupazitiver Blindstrom mit Cosinus = o,8.

In Versuchsreihen hat sich gezeigt, daß die Erfindung die bekannten Auswirkungen auf bei Kunstlicht arbeitenden Personen vermeidet, die sonst bei Verwendung von Niederdruckentladungslampen entstehen.

## Patentansprüche

1) Schaltungsanordnung zum Betrieb einer Niederdruckentladungslampe, bei der in die Zuleitung zur Lampe eine angepaßte Drosselspule eingeschaltet und die Elektroden der Lampe mittels eines Starters überbrückt sind, dadurch gekennzeichnet, daß zur Stromversorgung der Lampe eine an das Netz angeschlossene Gleichrichterschaltung vorgesehen ist.

2) Schaltungsanordnung nach Anspruch 1, dadurch gekennzeichnet, daß der Gleichrichterschaltung ein periodisch arbeitendes Umpolrelais nachgeschaltet ist.

3) Schaltungsanordnung nach Anspruch 2, dadurch gekennzeichnet, daß die Gleichrichterschaltung zu einer Baueinheit mit dem Umpolrelais veroundun ist.

4) Schaltungsanordnung nach Anspruch 1, dadurch gekennzeichnet, daß die Gleichrichterschaltung als Brückenschaltung mit TRIACS aufgebaut ist.

5) Schaltungsanordnung nach Anspruch 4, dadurch gekennzeichnet, daß sie zur Steuerung der TRIACS einen Oszillator mit einem nachgeschalteten Zähler enthält.

6) Schaltungsanordnung nach einem der vorgenannten Ansprüche, dadurch gekennzeichnet, daß zur Versorgung der Gleichrichterschaltung eine aus mindestens einem Vorwiderstand und Dioden bestehende Schaltungsanordnung vorgesehen ist.

7) Schaltungsanordnung nach einem der vorgenannten Ansprüche, dadurch gekennzeichnet, daß sie einen in eine Netzleitung geschalteten Kondensator enthält.

8) Verfahren zum betrieb einer Niederdruckentladungslampe mittels einer Schaltungsanordnung nach einem der vorherigen Ansprüche, dadurch gekennzeichnet, daß die Lampe mit einem teilweise geglatteten, pulsierenden Cleichstrom betrieben wird.

9) Verfahren nach Anspruch 8, dadurch gekennzeichnet, daß die Lampe über einen zugeschalteten Dimmer betrieben wird.
